# EUROPÄISCHE PATENTSCHRIFT

(11) **EP 0 641 186 B1**
(45) Veröffentlichungstag und Bekanntmachung des Hinweises auf die Patenterteilung: **16.10.1996**
(21) Anmeldenummer: 93910012.9
(22) Anmeldetag: 18.05.1993
(51) Int. Cl.: A61G 15/02

(54) **VERFAHREN UND VORRICHTUNG ZUR BEHANDLUNGSGERECHTEN LAGERUNG EINES PATIENTEN**
PROCESS AND DEVICE FOR PLACING A PATIENT IN THE CORRECT POSITION FOR TREATMENT
PROCEDE ET DISPOSITIF VISANT A BIEN POSITIONNER UN PATIENT POUR LE TRAITER

(30) Priorität: 18.05.1992 DE 4216424; 02.03.1993 DE 4306466
(43) Veröffentlichungstag der Anmeldung: 08.03.1995
(73) Patentinhaber: KURZE, Ulrich, D-80799 München (DE)
(72) Erfinder: KURZE, Ulrich, D-80799 München (DE)
(74) Vertreter: Weise, Reinhard, Dipl.-Ing.
(86) Internationale Anmeldenummer: EP9301236
(87) Internationale Veröffentlichungsnummer: WO9323003

(56) Entgegenhaltungen:
- EP-A- 0 491 085
- DE-A- 2 025 585
- DE-A- 2 119 837
- DE-A- 3 032 693
- DE-A- 3 611 406

## Beschreibung

Die Erfindung betrifft ein Verfahren und eine Vorrichtung zur behandlungsgerechten Lagerung eines Patienten, insbesondere für die zahnmedizinische und/oder kieferchirurgische und/oder kieferorthopädische Behandlung.

Bei der Behandlung von Patienten im medizinischen, insbesondere im zahnmedizinischen Bereich sind die Position des Arztes, insbesondere des Zahnarztes, und die Position des Patienten von großer Bedeutung. Für ein optimales Behandlungsergebnis ist es wichtig, daß die zu behandelnden Bereiche des Patienten für den Arzt und gegebenenfalls einen Assistenten optimal zugänglich sind; bei der zahnmedizinischen oder kieferchirurgischen Behandlung ist es dementsprechend üblich, den Patienten auf einem Behandlungsstuhl oder einer Behandlungsliege in einer bestimmten Stellung zu positionieren. Aufgrund der verschiedenen räumlichen Lagen der zu behandelnden Zahnflächen oder Kieferbereiche kann die Positionierung des Patienten in die optimale Behandlungsstellung zeitaufwendig und kompliziert sein. Weiterhin ist die Haltung des Arztes von maßgeblicher Bedeutung für die Ergonomie und somit für dessen persönliche Belastung bei der Behandlung.

Die DE-PS 21 19 837 beschreibt einen programmgesteuerten zahnärztlichen Behandlungsstuhl, bei welchem jede manuell einstellbare Stuhlstellung durch eine Übertragungseinrichtung auf ein Speichermedium übertragbar ist. Bei diesem zahnärztlichen Behandlungsstuhl können einmal bei einer Behandlung eingestellte Stellungen auf dem Speichermedium gespeichert und später für dieselbe Behandlung wieder abgerufen werden. Somit kann ein Patient für dieselbe Behandlung aufgrund der gespeicherten Daten sehr schnell wieder korrekt positioniert werden. Für weitere andere zu behandelnde Bereiche muß jedoch eine vollständig neue Einstellung des Stuhls vorgenommen werden.

In der DE-PS 36 11 406 wird ein zahnärztlicher Behandlungsplatz beschrieben, bei welchem Steuerdaten einer Mehrzahl von Behandlungsinstrumenten und den diesen zugehörigen Stellgliedern in einem transportablen Datenspeicher gespeichert werden, aus dem bzw. in den nach seinem Einsetzen in eine Speicheraufnahme Steuerdaten einschreibbar und unter anderem bei einer späteren Behandlung abrufbar sind. Dieser Datenspeicher, der vorzugsweise patientenindividuelle Daten enthält, ermöglicht ebenfalls nur die Positionierung des Patienten in bereits vorher eingestellten Positionen.

Obwohl die zu behandelnden Bereiche des Patienten gerade bei der zahnmedizinischen oder kieferchirurgischen Behandlung systematisch in Bezug auf die Orientierung unterschiedlicher Zahnflächen erfaßbar sind, ist es bei bisher bekannten Behandlungsstühlen oder -liegen nicht möglich, aufgrund individueller Daten des Patienten und des Behandlers Einstellungen von Behandlungsstuhl oder -liege für neu zu behandelnde Bereiche des Patienten automatisiert vorzunehmen. Für jede weitere neue Behandlung desselben Patienten muß die ergonomisch günstigste Behandlungsposition von Behandlungsstuhl bwz. -liege jeweils neu gesucht und eingestellt werden.

Dementsprechend liegt der Erfindung die Aufgabe zugrunde, die ergonomisch günstigste Behandlungsposition eines Behandlungsstuhls oder einer Behandlungsliege für einen bestimmten zu behandelnden Bereich des Patienten für den jeweiligen behandelnden Arzt zu vereinfachen.

Bei dem Verfahren wird die Aufgabe durch die Merkmale des kennzeichenden Teils des Anspruchs 1 gelöst.

Gelöst wird die Aufgabe bei der Vorrichtung durch die Merkmale des kennzeichenden Teils des Anspruchs 17.

In diesem Zusammenhang hat der Begriff "räumliche Position" die Bedeutung absoluter Koordinaten im Raum unabhängig vom Behandlungsstuhl und unabhängig von den Bewegungen des Behandlungsstuhles und des Patienten. Die "definierte räumliche Position" ist derjenige Ort im Raum, an welchen der zu behandelnde Bereich des Patienten gebracht wird. Ausgehend von diesem Ort oder Punkt im Raum hat "Stellung" die Bedeutung einer räumlichen Winkellage, dies bedeutet z. B. die Winkellage oder Neigung von Zahnflächen während der Behandlung oder während des Verbringens in die optimale Behandlungsposition.

Vorteilhafterweise entspricht die Höhe der definierten räumlichen Position des zu behandelnden Bereiches des Patienten jeweils in etwa der Höhe des mit ca. 90° vom Körper des behandelnden Arztes weggestreckten Unterarms bei angelegtem Oberarm.

Vorteilhaft wird beim Verbringen des Patienten in die Stellung zur Behandlung die Stellung des Kopfes des Patienten sowohl vertikal als auch seitlich durch eine an dem Behandlungsstuhl oder der Behandlungsliege angebrachte bewegbare Kopfstütze geneigt. Hierdurch kann zugleich eine zu starke Neigung oder Kippung des Rumpfes des Patienten vermieden werden.

Die räumliche Position und Stellung des zu behandelnden Bereiches des Patienten kann dadurch eingestellt oder noch genauer eingestellt werden, ohne daß der Behandler oder Arzt zeitaufwendige weitere Einstellungen vornehmen muß, indem gemessene Parameter, wie insbesondere das Gewicht oder die Größe des Patienten, von Meßwertaufnehmern erfaßt werden, und die erfaßten Parameter vorab festgelegten Stellungen des Behandlungsstuhles oder der Behandlungsliege zugeordnet werden, in welche der Behandlungsstuhl oder die Behandlungsliege danach gebracht werden.

Der Einfluß des Arztes kann dadurch berücksichtigt werden, daß die definierte räumliche Position für den jeweils behandelnden Arzt erhalten wird, indem die Meßwertaufnehmer die Größe des behandelnden Arztes erfassen und aus dieser Größe die definierte räumliche Position berechnen.

Der Einfluß des Patienten kann dadurch berücksichtigt werden, daß die jeweiligen Parameter des Patienten von an dem Behandlungsstuhl oder der Behandlungsliege angeordneten Meßwertaufnehmern, insbesondere Gewichts- oder Druckmeßgeräten oder einem Längenmeßgerät, aufgenommen werden, nachdem der Patient auf dem Behandlungsstuhl oder der Behandlungsliege Platz genommen hat.

Hierbei kann die Größe des Patienten dadurch erfaßt werden, daß die Länge der Verschiebung der Kopfstütze gemessen wird.

Die Parameter können von den Meßwertaufnehmern dadurch erfaßt werden, daß räumlich getrennt von dem Behandlungsstuhl oder der Behandlungsliege angeordnete Meßwertaufnehmer, insbesondere ein Gewichts- oder Längenmeßgerät, das Gewicht oder die Größe erfassen, bevor der Patient auf dem Behandlungsstuhl oder der Behandlungsliege Platz genommen hat. Während des Platznehmens des Patienten können die entsprechenden Patientendaten berechnet werden und stehen somit bei Beginn der Behandlung bereits zur Verfügung.

Wenn die Meßwerterfassung auf dem Weg des Patienten oder des behandelnden Arztes zum Behandlungsstuhl oder zur Behandlungsliege durch eine Lichtschranke oder ein Abstandsmeßgerät und/oder eine im Bodenbereich angeordnete Wägeeinrichtung vorgenommen wird, können die entsprechenden Parameter des Patienten und/oder des Arztes unabhängig vom Behandlungsstuhl oder der Behandlungsliege erfaßt werden.

Eine weitere Verbesserung der Genauigkeit der Einstellung des Behandlungsstuhls und/oder der Behandlungsliege ergibt sich dadurch, daß die Stellung des zu behandelnden Bereichs des Patienten, insbesondere der Zahn- oder Kieferpartien, von dem Behandlungsstuhl oder der Behandlungsliege dadurch eingestellt oder noch genauer eingestellt wird, daß weitere Parameter des Patienten durch eine direkte Messung der räumlichen Lage und/oder der räumlichen Abmessungen des zu behandelnden Bereiches erfaßt werden, mit vorab abgespeicherten Werten von Sollagen verglichen werden und der Patient in eine der vorbestimmten, gespeicherten Sollage entsprechende Stellung verbracht wird.

Die direkte Messung der räumlichen Lage und/oder der räumlichen Abmessungen des zu behandelnden Bereiches des Patienten wird vorteilhafterweise dadurch vorgenommen, daß eine Abstandsmeßeinrichtung die Lage des oberen und/oder unteren Kieferbogens oder die Lage der den oberen oder unteren Kieferbogen abdeckenden Weichteile oder die Lage der Zähne des oberen oder unteren Kieferbogens mißt.

Einfach zu handhaben ist eine Abstandsmeßeinrichtung, welche aus einer an oder in die Mundhöhle des Patienten zu führenden Kamera besteht, welche vorzugsweise ein Weitwinkelobjektiv aufweist, deren räumliche Position erfaßt und ausgewertet wird und deren optische Erfassung der Lage der Kieferbögen und/oder der Zähne ausgewertet wird.

Eine weitere, ebenfalls berührungslose und somit auch den erhöhten hygienischen Anforderungen genügende Abstandsmeßeinrichtung erfaßt die räumliche Lage und/oder die räumlichen Abmessungen des zu behandelnden Bereiches des Patienten dadurch, daß die räumlichen Reflexionen eines oder mehrerer in der Nähe des zu behandelnden Bereiches des Patienten angeordneter Ultraschallgeber durch mindestens zwei Ultraschallempfänger erfaßt und nachfolgend ausgewertet wird oder werden.

Die gleichen Vorteile weist eine Messung der räumlichen Lage und/oder der räumlichen Abmessungen des zu behandelnden Bereiches des Patienten auf, bei welcher der Schattenwurf des Patienten, vorzugsweise der seitliche und der frontale Schattenwurf des Kopfes des Patienten oder dessen räumliche Reflexionen, einer oder mehrerer in der Nähe des zu behandelnden Bereiches des Patienten angeordneter Lichtquellen erfaßt und nachfolgend, insbesondere durch eine Kamera und/oder mehrere Fotoelemente, ausgewertet werden.

Die nachfolgende Datenverarbeitung kann vereinfacht werden und Moirétechniken können zur Anwendung kommen, wenn die Lichtquellen Muster auf den zu behandelnden Bereich des Patienten projizieren und diese Muster durch die Kamera oder durch die Fotoelemente ausgewertet werden, wobei die Muster insbesondere durch einen oder mehrere parallellaufende Laserstrahlen erzeugt werden, welche vorzugsweise in einem nicht sichtbaren Wellenlängenbereich liegen und über den zu behandelnden Bereich des Patienten bewegt werden.

Eine weitere Vereinfachung der Messung der räumlichen Lage und/oder räumlichen Abmessungen des zu behandelnden Bereiches des Patienten kann dadurch erreicht werden, daß die räumlichen Reflexionen an einer von dem Patienten mit seinen Zähnen oder seinem Kiefer gehaltenen Aufbißplatte oder an einer auf den Lippen des Patienten aufgetragenen reflektierenden, vorzugsweise fluoreszierenden, Schicht erfaßt und nachfolgend durch eine Kamera und/oder mehrere Fotoelemente ausgewertet werden.

Es hat sich als ergonomisch günstig für den behandelnden Arzt herausgestellt, beim Verändern der Stellung des Patienten den zu behandelnde Bereich, insbesondere die Zahn- und/oder Kieferpartien, im wesentlichen ortsfest an der definierten räumlichen Position zu halten.

Die Veränderung der Stellung des Patienten kann zügig und auf für den Patienten angenehme Weise vorgenommen werden, wenn die Verstellelemente des Behandlungsstuhls oder der Behandlungsliege derart koordiniert betätigt werden, daß nur eine einzige Verstellbewegung von dem jeweiligen Verstellelement vorgenommen wird, so daß der Behandlungsstuhl oder die Behandlungsliege nur eine einzige Verstellbewegung aus einer bisherigen Stellung in eine neue Stellung durchführt und die jeweils betätigten Stellelemente dabei im wesentlichen über die gleiche Zeit betätigt werden.

Eine weitere Entlastung für den behandelnden Arzt kann dadurch erreicht werden, daß auf den Boden neben dem Behandlungsstuhl oder der Behandlungsliege Lichtzeichen projiziert werden, welche den optimalen Standort des behandelnden Arztes angeben, wobei insbesondere entweder ein größerer flächiger Bereich, in welchem die Füße des behandelnden Arztes stehen sollen, oder die Sollposition der Füße des behandelnden Arztes direkt durch die Lichtzeichen angegeben werden, oder daß an dem Behandlungsstuhl bzw. der Behandlungsliege angebrachte Leuchteinrichtungen diesen Standort anzeigen. Der optimale Standort des behandelnden Arztes wird dabei entsprechend den Stundenstellungen eines Uhrzeigers angezeigt, vgl. auch beiliegende Figur 3. Ebenso wird mit Lichtzeichen für die Helferin auf ihrer Seite verfahren.

Der Arzt behält weiterhin die Hände frei für die Behandlung und kann den erhöhten hygienischen Anforderungen genügen, wenn die Anweisungen bezüglich der Bedienung, insbesondere der Positionierung und der Stellung, des Behandlungsstuhles oder der Behandlungsliege per Sprache gegeben werden und von einem Mikrophon empfangen und an eine Spracherkennungs- und Ausgabeeinheit weitergeleitet werden. In vorteilhafter Weise macht zudem die Sprachsteuerung den Fußanlasser für die Behandlungsgerätesteuerung überflüssig. Hierdurch kommt es vorteilhafterweise nicht zu einem Verdrehen des Beckens des Behandlers, da der Fuß des Behandlers nicht wie bisher üblich ausgestellt werden muß. Die vorgesehene Sprachsteuerung kann sich auf alle im Zusammenhang mit der Behandlung nötigen Aggregate erstrecken und schließt insbesondere auch Laser- und AlO₃-Strahlgeräte ein. Zu den durch Sprachsteuerung prositionierbaren Geräten und Einrichtungen gehören dabei unter anderem ein üblicher Motorwagen mit Instrumentenablage, eine Speichelabsaugeeinrichtung sowie der Ausspeitrichter. Auch bei diesen letztgenannten Einrichtungen soll, ebenso wie bei dem Behandlungsstuhl, eine entsprechende patienten- und behandlerspezifische Positionierung über Sprache individuell steuerbar sein.

Zur Verbesserung der Einstellung des Behandlungsstuhls oder der Behandlungsliege können in dem Speicher der Vorrichtung Kategorien von zu behandelnden Patienten, wie insbesondere "Mann, Frau, Kind, groß, mittel, klein" gespeichert werden und ebenfalls diesen Kategorien zugeordnete Daten der Verstellelemente für verschiedene Positionen und Stellungen des Behandlungsstuhls oder der Behandlungsliege vorab gespeichert sein.

Vorteilhafterweise ist die Vorrichtung zur Projektion von Lichtzeichen in einem Sockelbereich oder Fußbereich des Behandlungsstuhls oder der Behandlungsliege angeordnet, da hierbei kein für die Behandlung benötigter Platz beansprucht wird. Alternativ oder ergänzend kann vorteilhaft auch am Außenrand des Behandlungsstuhls oder der Behandlungsliege eine Reihe von Leuchtdioden zur Anzeige der korrekten Uhr-Position vorgesehen sein.

Eine weitere Erleichterung für den behandelnden Arzt ergibt sich dadurch, daß eine OP- oder Behandlungsleuchte durch die Eingabeeinheit oder den Mikroprozessor, insbesondere per Spracheingabe, steuerbar ist. Dabei ist die OP- oder Behandlungsleuchte ebenso wie der Behandlungsstuhl bzw. die Behandlungsliege derart programmiert, daß der per Sprache eingegebene Zahn mit Fläche auch zu einer bestimmten Positionierung der OP-Leuchte führt. Vorzugsweise sitzt in der OP-Leuchte außerdem der Meßwertaufnehmer in Form einer integrierten festen Kamera.

Vorteilhaft ist zudem, daß zur Beibehaltung der behandlungsgerechten Lagerungsposition bei patientenseitiger Änderung derselben eine automatische und/oder sprachsteuerbare Behandlungsstuhl-Nachführung vorzugsweise mit Hilfe der Kamera vorgesehen ist.

Weiterhin ist zwischen Behandler und Behandlungsstuhl eine zusätzliche optische Kontrolleinrichtung vorgesehen, durch die der Behandlungsstuhl bei Änderung der Behandler-Uhrposition automatisch neu ausrichtbar ist.

Die Erfindung wird nachstehend anhand der Figuren im einzelnen beschrieben.

Es zeigen:
- Figur 1: eine Ansicht des oberen Bereiches eines Behandlungsstuhls oder einer Behandlungsliege mit einer daran verschwenkbar angeordneten Kopfstütze;
- Figur 2: einen Querschnitt durch die Kopfstütze des Behandlungsstuhls oder der Behandlungsliege mit verschwenkter Stellung der Kopfstütze;
- Figur 3: einen schematisch dargestellten liegenden Patienten mit einer Einteilung der Arbeitspositionen für die Behandlung in Uhrzeigernomenklatur;
- Figur 4: schematische Darstellungen eines Zahnarztes und eines Patienten bei der Behandlung von drei verschiedenen Seiten;
- Figur 5: die Segmentierung des oberen und des unteren Zahnbogens und zusätzliche Flächenangaben;
- Figur 6: eine Ansicht eines Behandlungsplatzes mit den zugehörigen Elementen der erfindungsgemäßen Vorrichtung.

Nachstehend wird zunächst die Vorrichtung unter Bezugnahme auf Figur 6 beschrieben.

Die Vorrichtung weist im wesentlichen einen Behandlungsstuhl 1 mit daran angebrachten und hier nur beispielhaft dargestellten Verstellelementen 2, 3, 4 und eine Steuervorrichtung 5 der Verstellelemente 2, 3, 4 mit einer Eingabeeinheit 6, 7 und einer Ausgabeeinheit 8 sowie einem Speicher zur Speicherung von festen sowie veränderbaren Daten und einem Mikroprozessor auf.

Die Steuervorrichtung 5 der Verstellelemente 2, 3, 4 ist mit den Aktuatoren zur Betätigung der Verstellelemente 2, 3, 4 in bekannter Weise verbunden, so daß diese Aktuatoren durch die Steuervorrichtung 5 gesteuert werden oder durch manuelle Betätigung die jeweiligen Verstellelemente 2, 3, 4 einstellbar sind.

Die hier dargestellten Verstellelemente 2, 3, 4 für die Verstellung der Neigung der Rückenlehne 9 sowie der Kopfstütze 10 und der Höhe des Behandlungsstuhls 1 werden für die vereinfachte Darstellung beispielhaft für beliebige weitere Verstellelemente herausgegriffen.

Die Steuervorrichtung 5 ist sowohl über eine Eingabeeinheit 6 als auch über eine Eingabeeinheit 7 bedienbar und ist in der Lage über eine nicht näher dargestellte Ausgabeeinheit 8 in bekannter Weise Daten sowohl auszugeben als auch einzulesen und verwendet hierfür bekannte Datenträger, wie z. B. Disketten, Magnetkarten, Speicherchips oder Lochkarten.

In dem Speicher der Steuervorrichtung 5 sind dem Arzt zugeordnete Daten speicherbar, welche die für den jeweiligen Arzt optimale räumliche Position angeben. Zusätzlich sind patientenindividuelle Daten, wie das Gewicht oder die Größe, speicherbar und es sind bereits im vorhinein für die zu behandelnden Bereiche standardisierte Daten dauerhaft gespeichert.

Die zu behandelnden Bereiche werden entsprechend dem in Figur 5 angegebenen Schema segmentiert. Der obere Zahnbogen 20 und der untere Zahnbogen 21 werden dabei jeweils in Zahnpositionen wie z.B. die Zahnpositionen 12, 13, 14, 15, 16, 17, 18 unterteilt, wobei diese Zahnpositionen den normalen Sollpositionen der Zähne des Patienten entsprechen. Jedem Zahn werden Zahnflächen 29, 30, 31, 32, 33 zugeordnet (distal, mesial, occlusal, oral, vestibulär), welche im vorhinein abgespeichert sind und wobei diesen Zahnflächen bestimmte Einstellungen des Behandlungsstuhls 1 zugeordnet sind.

Weiterhin sind in dem Speicher Kategorien von zu behandelnden Patienten, wie "Mann, Frau, Kind, groß, mittel, klein" gespeichert, welche entweder einem gesonderten Satz von Daten von Einstellungen des Behandlungsstuhls 1, welche den Zahnflächen jeweils zugeordnet sind, entsprechen, oder Skalierungswerten für die Veränderung der Einstellungen des Behandlungsstuhls 1 entsprechen.

Der Zahnposition ist zusätzlich eine Zahnfläche wie "oral, vestibulär, distal, mesial, okklusal" zugeordnet, mittels welchem die nachstehend beschriebene Sprachsteuerung in der Lage ist, aufgrund der vorgenommenen Segmentierung per Spracheingabe gegebene Befehle den Einstellungen des Behandlungsstuhles zuzuordnen.

Mit der Steuervorrichtung 5 sind Meßwertaufnehmer verbunden, welche das Gewicht und/oder die Größe des Patienten und/oder des Arztes erfassen und an die Steuervorrichtung 5 weiterleiten.

Diese Meßwertaufnehmer sind an dem Behandlungsstuhl 1 derart angebracht, daß die Größe des Patienten dadurch erfaßt wird, daß die Verstellung der Kopfstütze 10 erfaßt und umgerechnet wird, oder das Gewicht dadurch erfaßt wird, daß im Sockel 35 des Behandlungsstuhls 1 eine Wägeeinrichtung angeordnet ist.

Bei Ausführungsformen mit nicht längenverstellbaren Kopfstützen 10 kann die Lage des Kopes des Patienten und somit dessen Größe dadurch erfaßt werden, daß in der Kopfstütze 10 selbst Kontakte oder Drucksensoren angeordnet sind, welche die Lage des Kopfes des Patienten erfassen.

Alternativ sind die Meßwertaufnehmer in der Nähe des Behandlungsstuhls 1 im Zugangsbereich zu dem Behandlungsstuhl 1 angeordnet und bestehen aus einer oder mehreren Lichtschranken, welche in bekannter Weise als Abstandsmeßgerät eingesetzt wird oder werden. Die Wägeeinrichtung ist hierbei im Bodenbereich angeordnet.

Weitere Meßwertaufnehmer zur Erfassung der Stellung des zu behandelnden Bereiches des Patienten, insbesondere der Zahn- oder Kieferpartien sind in der Nähe des Behandlungsstuhls 1 angebracht und mit der Steuervorrichtung 5 derart verbunden, daß Daten über die räumliche Lage des von den Meßwertaufnehmern erfaßten Bereiches in dem Speicher 5 der Steuervorrichtung ablegbar sind.

Als Meßwertaufnehmer wird eine Kamera 38 verwendet, welche Erfassungseinheiten 39 für ihre räumliche Position und Auswertereinheiten 40 zur Auswertung der räumlichen Position der von der Kamera 38 erfaßten Bilder aufweist. Die Kamera 38 ist mit einem Weitwinkelobjektiv ausgestattet, welches aufgrund des großen Erfassungswinkels ein Bild sowohl des oberen als auch des unteren Zahnbogens 20, 21 aufzeichnet. Die Auswertereinheiten 40 kommunizieren mit der Steuervorrichtung 5.

Alternativ sind in der Nähe des Behandlungsstuhls 1 ein oder mehrere Ultraschallgeber 43 sowie ein oder mehrere Ultraschallempfänger 44 angeordnet.

Weiterhin sind alternativ oder zusätzlich in der Nähe des Behandlungsstuhls 1 oder in der OP- oder Behandlungsleuchte 42 den zu behandelnden Bereich ausleuchtende Lichtquellen 48 angeordnet, und es ist bzw. sind in der Nähe der Kopfstütze 10 eine weitere Kamera 45 und/oder Fotoelemente 46 angeordnet, welche mit einer Auswertereinheit verbunden ist, die in gleicher Weise wie die Auswertereinheit 40 die Daten der Steuervorrichtung 5 zuleitet.

Alternativ besteht eine der Lichtquellen 48 aus einer Laserlichtquelle mit niedriger Emissionsleistung, welche im nicht sichtbaren Wellenlängenbereich emittiert, und Muster, insbesondere Punktmuster, linear oder rasterförmig versetzt erzeugt. Hierbei wird eine Strahlablenkeinheit für den Laserstrahl verwendet, welche bewegbare Ablenkelemente zur Strahlführung über den zu behandelnden Bereich enthält und in der Kamera 45 werden auf einfache Weise nur die Daten der Punktmuster rasterförmig abgetastet und in Bezug auf die Position des zu behandelnden Bereiches dekodiert.

Im Bereich des Sockels 35 des Behandlungsstuhls 1 ist eine Vorrichtung 47 zur Projektion von Lichtzeichen angeordnet, welche mit der Steuervorrichtung 5 kommuniziert. Mittels der in dem Speicher der Steuervorrichtung 5 abgelegten Daten werden in der Steuervorrichtung 5 die optimalen Standorte für den behandelnden Arzt und für eine etwa zusätzliche Assistentin angegeben, wobei insbesondere entweder ein größerer flächiger Bereich, in welchem die Füße des behandelnden Arztes oder des Assistenten stehen sollen, oder die Sollposition der Füße des behandelnden Arztes oder des Assistenten direkt durch die Lichtzeichen angegeben werden. Alternativ zeigen an dem Sockel 35 des Behandlungsstuhls 1 angebrachte Leuchteinrichtungen 49 diesen Standort durch ihr Aufleuchten direkt an.

In der Nähe des Behandlungsstuhls 1 ist ein Mikrophon 50 angeordnet, welches entweder an einem Galgen oder Mikrophonstativ befestigt ist, oder frei von der Decke herabhängt. Das Mikrophon ist mit einer Auswertereinheit zur Spracherkennung verbunden und die Auswertereinheit kommuniziert mit der Steuervorrichtung 5, so daß per Spracheingabe über das Mikrophon 50 erfaßte Anweisungen durch die Auswertereinheit dekodierbar sind und der Steuervorrichtung 5 zugeleitet werden, in welcher sie den Einstellungen des Behandlungsstuhles 1 zugeordnet werden.

Die OP- oder Behandlungsleuchte 42 ist an einem Galgen 55 mit Verstellelementen angeordnet, welche jeweils nicht dargestellte Aktuatoren, beispielsweise elektrische Stellmotoren, aufweisen, die mit der Steuervorrichtung 5 zu deren Betätigung verbunden sind.

Der Galgen 55 der OP-Leuchte 42 sowie die Intensität und Funktionen der an der OP-Leuchte 42 angeordneten Abstandsmeßeinrichtungen ist durch die Steuervorrichtung 5 derart steuerbar, daß entweder per Spracheingabe eingegebene Befehle zu den entsprechenden Aktionen wie "heller, dunkler, näher, höher, tiefer, links, rechts" führen oder daß durch die Eingabeeinheiten 6, 7 gegebene Befehle ausführbar sind. Einer dieser Befehle kann z.B. die Zahnposition mit Zahnflächenangabe sein. Dabei ist die OP-Leuchte 42 ebenso wie der Behandlungsstuhl 1 derart programmiert, daß der per Sprache eingegebene Zahn mit Fläche auch zu einer Positionierung der OP-Leuchte 42 führt, wobei, wie bereits erwähnt, in der OP-Leuchte 42 außerdem der Meßwertaufnehmer in Form der festintegrierten Kamera 45 angeordnet ist.

Der Behandlungsstuhl 1 ist sowohl manuell als auch über durch die Steuervorrichtung 5 betätigte Aktuatoren nicht nur in der Vertikalen sondern auch in der Transversalen schwenkbar. Er weist oberhalb seiner Rückenlehne 9 eine Kopfstütze 10 auf, welche über ein Verstellelement 4 mit der Rückenlehne 9 verbunden ist. Die Kopfstütze 10 ist um das Verstellelement 4, welches in der Nähe der Seite der Rückenlehne 9 und der Kopfstütze 10 angeordnet ist, sowohl manuell als auch über durch die Steuervorrichtung 5 betätigte Aktuatoren seitlich und vertikal verschwenkbar.

In der Kopfstütze 10 sind seitlich angeordnete Anlageflächen 11, 12 ausgebildet, welche für den Kopf des Patienten in seitlich verschwenkte Stellung der Kopfstütze 10 Anlageflächen für einen sicheren und bequemen Halt bilden.

Die Kopfstütze 10 kann in der in Figur 2 dargestellten Weise um das Verstellelement 4 derart seitlich verschwenkt werden, daß der Kopf des Patienten dabei gleichzeitig eine geringfügige Nickbewegung nach hinten vornehmen kann.

Im Rahmen der Erfindung können die jeweiligen Auswertereinheiten sowie die Steuervorrichtung 5 durch dezentrale, an den jeweiligen Erfassungseinheiten angeordneten Mikroprozessor gesteuerte Steuereinrichtungen gebildet sein oder es können die Funktionen der jeweiligen Auswertereinrichtungen durch die Steuervorrichtung 5 übernommen werden.

Nachstehend wird das Verfahren im einzelnen beschrieben.

Vor Beginn der Behandlung werden je nach Ausführungsbeispiel die Daten des Patienten, wie seine Größe oder sein Gewicht, entweder durch die in der Nähe der Behandlungsliege angeordneten Meßwertaufnehmer erfaßt oder nach dem Platznehmen des Patienten auf dem Behandlungsstuhl 1 dessen individuelle Daten durch die am Behandlungsstuhl 1 angeordneten Meßwertaufnehmer erfaßt.

Die individuellen Daten des jeweils behandelnden Arztes werden über die Eingabeeinheiten 6, 7, die Meßwertaufnehmer, per Spracheingabe über das Mikrophon 50 oder durch einen Datenträger mittels der Ausgabeinheit 8 der Steuervorrichtung 5 zugeleitet.

Nach dem Platznehmen des Patienten auf dem Behandlungsstuhl 1 wird von dem behandelnden Arzt der zu behandelnde Bereich des Patienten entweder über die Eingabeeinheiten 6, 7 oder per Spracheingabe festgelegt. Die beiden Zahnreihen werden mit einer Mobilkamera wie bei einer Fotoabformung aufgenommen und vereinfacht als Zahnbogen wiedergegeben und gespeichert. Gleichzeitig wird die Zahngröße extrapoliert, und aufgrund dessen eine Segmentierung vorgenommen, so daß fehlende Zähne kein Problem darstellen. Die intere Vermessung ist ähnlich einer kieferorthopädischen Vermessung anzusehen. Anhand der memorisierten zwei Zahnbögen reicht der Ausschnitt der Frontpartie aus, um die vorgesehene Positionierung durchzuführen. Dabei sollte der Meßwertaufnehmer, im vorliegenden Fall vorzugsweise die in der OP-Leuchte 42 integrierte Kamera 45, zentral eingebaut sein

Eine mögliche Befehlsfolge per Spracheingabe besteht aus den Worten "einstellen, vier-sechs, vestibulär". Hierbei gibt das Zeichen "einstellen" der Spracheingabe das Signal für den Beginn der nachfolgenden Befehlskette, wobei vorzugsweise in nicht dargestellter Weise ein Lichtzeichen die Empfangsbereitschaft signalisieren kann. Es wird somit vermieden, daß im Gespräche auftretende Wortkombinationen zu einer Verstellung des Behandlungsstuhls 1 führen.

Die Zahl "vier-sechs" gibt die Position des Zahns 46 aus Figur 5 entsprechend der vorstehend beschriebenen Segmentierung an; das Attribut "vestibulär" die Zahnfläche 33.

Falls an einer Zahnposition keine Zähne vorhanden sind, oder durch Aufwanderungen Zahnpositionen verändert sind, wird die entsprechende Nummer der normalen Zahnposition angegeben, so daß auch in diesem Fall eine korrekte Einstellung des Behandlungsstuhls 1 erfolgt.

Der auf dem Behandlungsstuhl 1 sitzende oder liegende Patient wird nach Eingabe des Befehls mit dem zu behandelnden Bereich an die durch die Größe des behandelnden Arztes definierte räumliche Position gebracht, und jeweils mit der korrekten Stellung des zu behandelnden Bereiches des Patienten aufgrund der vorab abgelegten abgespeicherten standardisierten Parameter durch die entsprechende Einstellung des Behandlungsstuhls 1 angeordnet. Bei flacher Lagerung für die Behandlung im Oberkiefer ist dabei vorteilhaft vorgesehen, daß die programmierte Endposition nicht in einen durchgehenden Bewegungsgang erreicht wird, sondern wenigstens eine Unterbrechung erfolgt. Dies gilt nur für die Bewegung aus dem Sitzen in das Liegen und geschieht mit Rücksicht auf all die Patienten, die die Verträglichkeit bei einer Flachlagerung bejahen, jedoch das Ausmaß anders einschätzen würden.

Bei einer Ausführungsform der Erfindung, in welcher keine Meßwertaufnehmer zur Erfassung der patientenindividuellen Daten vorhanden sind, gibt der behandelnde Arzt Eigenschaften wie "Mann, Frau, Kind, groß, mittel, klein" ein, welche zu einer Verbesserung der Genauigkeit der Einstellung des Behandlungsstuhls 1 führt.

Eine weitere Verbesserung der Einstellungsgenauigkeit wird bei einer weiteren erfindungsgemäßen Ausführungsform dadurch erreicht, daß die Stellung des zu behandelnden Bereichs des Patienten bzw. weitere Parameter des Patienten durch eine direkte Messung der räumlichen Lage und/oder der räumlichen Abmessungen des zu behandelnden Bereiches erfaßt werden, mit vorab gespeicherten Werten von Sollagen verglichen werden und der Patient in eine der vorbestimmten, gespeicherten, der Sollage entsprechenden Stellung verbracht wird.

Hierbei werden sowohl willkürliche als auch unwillkürliche Bewegungen des Patienten während der Behandlung dadurch kompensiert, daß die momentane Lage der zu behandelnden Bereiche des Patienten erfaßt werden und gegenläufig zu der Bewegung des Patienten ausgeglichen werden können.

Die direkte Messung der räumlichen Lage und/oder der räumlichen Abmessungen des zu behandelnden Bereiches des Patienten wird dadurch vorgenommen, daß eine Abstandsmeßeinrichtung die Lage des oberen und/oder unteren Kieferbogens oder Zahnbogens 20, 21 oder die Lage der den oberen oder unteren Kieferbogen abdeckenden Weichteile oder die Lage der Zähne des oberen oder unteren Kieferbogens mißt.

Bei Verwendung der Kamera 38 wird diese vom behandlenden Arzt an die Mundhöhle des Patienten geführt und auf ein Signal des Arztes hin, welches entweder über die vorstehend beschriebenen Eingabeeinheiten 6, 7, 50 gegeben wurde oder über einen Taster an der Kamera 38 gegeben wird, wird die räumliche Position der Kamera 38 erfaßt und ausgewertet und deren optische Erfassung ausgewertet und der Steuervorrichtung 5 zugeleitet.

Alternativ erfassen die Ultraschallgeber 43 zusammen mit den Ultraschallempfängern 44, welche in der Nähe des zu behandelnden Bereiches des Patienten angeordnet sind, die räumliche Lage und/oder die räumlichen Abmessungen des zu behandelnden Bereiches des Patienten.

Diese Daten können ebenfalls dadurch erfaßt werden, daß bei weiteren Ausführungsbeispielen der Erfindung der Schattenwurf des Patienten, vorzugsweise der seitliche und der frontale Schattenwurf des Kopfes oder dessen räumliche Reflexionen der Lichtquellen 48 durch die Kamera 45 oder die Photoelemente 46 erfaßt und nachfolgend ausgewertet werden. Bei einem weiteren Ausführungsbeispiel werden die von der Lichtquelle 48, welche vorzugsweise als Laserlichtquelle ausgebildet ist, auf den zu behandelnden Bereich des Patienten projizierten Muster durch die Kamera 45 oder durch die Fotoelemente 46 ausgewertet. Hierbei werden die Muster durch einen oder mehrere parallellaufende Laserstrahlen erzeugt, welche in einem nicht sichtbaren Wellenlängenbereich liegen, niedrige Emissionsenergie haben und welche über den zu behandelnden Bereich des Patienten bewegt werden.

In weiterer Ausgestaltung werden gerichtete, nicht bewegte, räumliche festgelegte Punkte auf den zu behandelnden Bereich des Patienten projizieren und die Lage dieser Punkte durch die Kamera 45 ausgewertet.

Alternativ wird die direkte Messung der räumlichen Lage und/oder der räumlichen Abmessungen des zu behandelnden Bereiches des Patienten dadurch vorgenommen, daß die räumlichen Reflexionen an einer von dem Patienten mit seinen Zähnen oder seinem Kiefer gehaltenen Aufbißplatte oder an einer auf den Lippen des Patienten aufgetragenen reflektierenden und fluoreszierenden Schicht erfaßt und nachfolgend durch eine Kamera 45 oder die Fotoelemente 46 ausgewertet werden.

Vorzugsweise kann noch eine optische oder akkustische Anzeige vorgesehen sein, die dem Behandler angibt, wenn und wie weit sich ein Patient gravierend aus der eingestellten Position herausbewegt hat. Der Behandler kann dann in einfacher Weise über eine Sprachbefehl eine Korrektur vornehmen. Alternativ kann auch die vorgesehene Kamera dazu eingesetzt werden, die vorgesehene optimale Behandlungsposition dadurch beizubehalten, daß bei patientenseitiger Herausbewegung automatisch eine Nachführung angesteuert wird.

Für ein Röntgen sind für den Behandlungsstuhl 1 vorteilhaft besondere Lagerungspositionen im Lagerungsprogramm vorgesehen, die auch mittels der vorgesehenen Sprachsteuerung nachjustiert werden können. Für die Nachsteuerung selbst wird das Mikrophon sinnvollerweise um den Hals getragen und hängt dann im Bereich des Brustbeins (Sternums). Hierbei ist es in günstiger Weise möglich, zusätzlich zu der reinen Mikrophonfunktion auch eine optische Korrespondenz zu dem am Behandlungsstuhl 1 vorgesehen Lichtband bzw. Leuchteinrichtung 49 am Behandlungsstuhl mit einer sogenannten Sternumleuchte vorzusehen. Hierdurch läßt sich beispielsweise auf Sprachbefehl optisch eine automatische Einstellung des Behandlungsstuhls auf eine vom Behandler neu eingenommene veränderte Uhr-Position erreichen.

Bei der Patientenlagerung kann über die Sprache eine freie individuelle Einstellung ohne Rekorrektur von seiten des Programms vorgenommen werden, beispielsweise für den Fall des Würgens bei Flüssigkeitsansammlung oder bei auf den Weichgaumen gefallenen Amalgan-Partikeln. Wesentlich und entscheidend für die vorgesehene Erleichterung der Erreichung der günstigen Behandlungsposition ist, daß nicht nur die Zahnfläche an einen festgelegten Punkt im Raum gebracht wird, sondern auch die richtige Winkelstellung der Arbeitsfläche zur Zahnachse/Zahnbogen erreicht wird. Andererseits ist der Bedeutung von kleinem Kiefer/Zahnbogen und großem Kiefer/Zahnbogen mit den Auswirkungen Rechnung zu tragen. Der Zahn 16 ist beispielsweise bei einem kleinen Kiefer auf der Höhe von 14/15 eines großen Kiefers/Zahnbogens. Demgemäß ist es für die vorgesehene Programmierung wichtig, daß die Zahnbogengröße miterfaßt wird.

Nach dem Beenden der Behandlung kann für einen weiteren zu behandelnden Bereich die vorstehend beschriebene Befehlsfolge gegeben werden. Falls hierbei nur die Zahnfläche gewechselt wird, genügt bereits die Spracheingabe "einstellen, okklusal", wobei dann die jeweils nicht geänderten Parameter, wie Zahnstellung im Unter- oder Oberkiefer beibehalten werden.

Der Befehl führt zur entsprechenden Veränderung der Einstellung des Behandlungsstuhls 1 und der Stellung des Patienten, hierbei verbleibt jedoch der zu behandelnde Bereich im wesentlichen ortsfest an der definierten räumlichen Position.

Bei der Verstellung werden die Verstellelemente 2, 3, 4 des Behandlungsstuhls 1 derart koordiniert betätigt, daß nur eine einzige Verstellbewegung von dem jeweiligen Verstellelement vorgenommen wird, so daß der Behandlungsstuhl 1 nur eine einzige Verstellbewegung aus einer bisherigen Stellung in eine neue Stellung durchführt und die jeweils betätigten Stellelemente 2, 3, 4 im wesentlichen über die gleiche Zeit betätigt werden.

Während der Behandlung werden dem behandelnden Arzt und ggf. dem Assistenten auf dem Boden neben dem Behandlungsstuhl 1 durch Projektion Lichtzeichen gegeben, welche den optimalen Standort für die Behandlung angeben, wobei insbesondere entweder ein größerer flächiger Bereich, in welchem die Füße des behandelnden Arztes oder des Assistenten stehen sollen, oder die Sollposition der Füße des behandelnden Arztes oder des Assistenten direkt durch die Lichtzeichen angegeben werden, oder wobei an dem Behandlungsstuhl 1 angebrachte Leuchteinrichtungen 49 diesen Standort anzeigen, welcher entsprechend der vorbeschriebenen Uhrposition in Bezug auf das Brustbein des Patienten eingeteilt ist.

Nach dem Beenden der Behandlung kann durch Eingabe eines einfachen Befehls der Behandlungsstuhl 1 in seine Ausgangsposition zum Betreten und zum Verlassen gebracht werden.

## Patentansprüche

1. Verfahren zur behandlungsgerechten Lagerung eines Patienten, insbesondere für die zahnmedizinische und/oder kieferchirurgische und/oder kieferorthopädische Behandlung, bei welchem ein zu behandelnder Patient auf einem Behandlungsstuhl (1) bzw. einer Behandlungsliege (1) in einer bestimmten Stellung positioniert wird, dadurch gekennzeichnet, daß durch den Behandlungsstuhl (1) bzw. die Behandlungsliege (1) ein zu behandelnder Bereich des Patienten, insbesondere die Zahn- oder Kieferpartie, in eine durch die Größe des behandelnden Arztes definierte räumliche Position gebracht wird, welche vorab für den jeweils behandelnden Arzt abgespeichert ist oder von dem behandelnden Arzt abgespeichert wird, und daß an dieser definierten räumlichen Position für jeweils verschiedene Behandlungen, insbesondere der Zahn- und/oder Kieferpartien, jeweils die Stellung des zu behandelnden Bereiches des Patienten aufgrund von vorab festgelegten abgespeicherten Parametern eingestellt wird.

2. Verfahren gemäß Anspruch 1,
dadurch gekennzeichnet,
daß die Höhe der definierten räumlichen Position des zu behandelnden Bereiches des Patienten in etwa der Höhe des mit ca. 90° vom Körper des behandelnden Arztes weggestreckten Unterarms bei angelegtem Oberarm entspricht.

3. Verfahren gemäß Anspruch 1 oder 2,
dadurch gekennzeichnet,
daß beim Verbringen des Patienten in die Stellung zur Behandlung die Stellung des Kopfes des Patienten sowohl vertikal als auch seitlich durch eine an dem Behandlungsstuhl (1) oder der Behandlungsliege (1) angebrachte, vorzugsweise motorisch bewegbare Kopfstütze (10) mit vorzugsweise konzentrischer von innen nach außen weich-harter Polsterung geneigt wird.

4. Verfahren nach einem der vorstehenden Ansprüche, bei welchem die räumliche Position und Stellung des zu behandelnden Bereiches des Patienten dadurch eingestellt oder noch genauer eingestellt wird, daß gemessene Parameter, wie insbesondere das Gewicht oder die Größe des Patienten, von Meßwertaufnehmern erfaßt werden, und die erfaßten Parameter vorab festgelegten Stellungen des Behandlungsstuhles (1) oder der Behandlungsliege (1) zugeordnet werden, in welche der Behandlungsstuhl (1) oder die Behandlungsliege (1) danach gebracht werden.

5. Verfahren gemäß Anspruch 4,
dadurch gekennzeichnet,
daß die definierte räumliche Position für den jeweils behandelnden Arzt dadurch erhalten wird, daß die Meßwertaufnehmer die Größe des behandelnden Arztes erfassen und aus dieser Größe die definierte räumliche Position berechnen.

6. Verfahren gemäß Anspruch 4 oder 5,
dadurch gekennzeichnet,
daß die jeweiligen Parameter des Patienten von an dem Behandlungsstuhl (1) oder der Behandlungsliege (1) angeordneten Meßwertaufnehmern, insbesondere Gewichts- oder Druckmeßgeräten oder einem Längenmeßgerät, aufgenommen werden, nachdem der Patient auf dem Behandlungsstuhl (1) oder der Behandlungsliege (1) Platz genommen hat.

7. Verfahren nach Anspruch 6,
dadurch gekennzeichnet,
daß die Größe des Patienten dadurch erfaßt wird, daß die Länge der Verschiebung der Kopfstutze (10) oder die Lage des Kopfes des Patienten auf der Kopfstütze (10) gemessen wird.

8. Verfahren nach einem der Ansprüche 1 bis 7,
dadurch gekennzeichnet,
daß die Parameter von den Meßwertaufnehmern dadurch erfaßt werden, daß räumlich getrennt von dem Behandlungsstuhl (1) oder der Behandlungsliege (1) angeordnete Meßwertaufnehmer, insbesondere ein Gewichts- oder Längenmeßgerät, das Gewicht oder die Größe erfassen, bevor der Patient auf dem Behandlungsstuhl (1) oder der Behandlungsliege (1) Platz genommen hat.

9. Verfahren nach einem der vorstehenden Ansprüche, bei dem die Stellung des behandelnden Bereichs des Patienten, insbesondere der Zahn- oder Kieferpartien, von dem Behandlungsstuhl (1) oder der Behandlungsliege (1) dadurch eingestellt oder noch genauer eingestellt wird, daß weitere Parameter des Patienten durch eine direkte Messung der räumlichen Lage und/oder der räumlichen Abmessungen des zu behandelnden Bereiches erfaßt werden, mit vorab abgespeicherten Werten von Sollagen verglichen werden und der Patient in eine der vorbestimmten, gespeicherten Sollage entsprechende Stellung verbracht wird.

10. Verfahren gemäß Anspruch 9,
dadurch gekennzeichnet,
daß die direkte Messung der räumlichen Lage und/oder der räumlichen Abmessungen des zu behandelnden Bereiches des Patienten dadurch vorgenommen wird oder werden, daß eine Abstandsmeßeinrichtung die Lage des oberen und/oder unteren Kieferbogens oder des Zahnbogens (20, 21) oder die Lage der den oberen oder unteren Kieferbogen abdeckenden Weichteile mißt.

11. Verfahren gemäß Anspruch 10,
dadurch gekennzeichnet,
daß die Abstandsmeßeinrichtung aus einer an oder in die Mundhöhle des Patienten geführten Kamera (38) besteht, welche vorzugsweise ein Weitwinkelobjektiv aufweist, deren räumliche Position erfaßt und ausgewertet wird und deren optische Erfassung der Lage der Kieferbögen und/oder der Zahnbögen (20, 21) ausgewertet wird.

12. Verfahren gemäß Anspruch 9 oder 10,
dadurch gekennzeichnet,
daß die direkte Messung der räumlichen Lage und/oder der räumlichen Abmessungen des zu behandelnden Bereiches des Patienten dadurch vorgenommen wird, daß die räumlichen Reflexionen an einer von dem Patienten mit seinen Zähnen oder seinem Kiefer gehaltenen Aufbißplatte oder an einer auf den Lippen des Patienten aufgetragenen reflektierenden, vorzugsweise fluoreszierenden, Schicht erfaßt und nachfolgend durch eine Kamera (38, 45) und/oder mehrere Fotoelemente (46) ausgewertet werden.

13. Verfahren gemäß einem der vorstehenden Ansprüche,
dadurch gekennzeichnet,
daß beim Verändern der Stellung des Patienten der zu behandelnde Bereich, insbesondere die Zahn- und/oder Kieferpartien, im wesentlichen ortsfest an der definierten räumlichen Position verbleibt bzw. verbleiben.

14. Verfahren gemäß Anspruch 13,
dadurch gekennzeichnet,
daß Verstellelemente (2, 3, 4), insbesondere Aktuatoren der Verstellelemente (2, 3, 4) des Behandlungsstuhls (1) oder der Behandlungsliege (1), derart koordiniert betätigt werden, daß nur eine einzige Verstellbewegung von dem jeweiligen Verstellelement (2, 3, 4) oder seiner Aktuatoren vorgenommen wird, so daß der Behandlungsstuhl (1) oder die Behandlungsliege (1) nur eine einzige Verstellbewegung aus einer bisherigen Stellung in eine neue Stellung durchführt und die jeweils betätigten Aktuatoren oder Stellelemente (2, 3, 4) dabei im wesentlichen über die gleiche Zeit betätigt werden.

15. Verfahren gemäß einem der vorstehenden Ansprüche,
dadurch gekennzeichnet,
daß wenigstens für den behandelnden Arzt auf den Boden neben dem Behandlungsstuhl (1) oder der Behandlungsliege (1) Lichtzeichen projiziert werden, welche den optimalen Standort wenigstens des behandelnden Arztes angeben, wobei insbesondere entweder ein größerer flächiger Bereich, in welchem die Füße wenigstens des behandelnden Arztes stehen sollen, oder die Sollposition wenigstens der Füße des behandelnden Arztes direkt durch die Lichtzeichen angegeben werden, oder daß an dem Behandlungsstuhl (1) bzw. der Behandlungsliege (1) angebrachte Leuchteinrichtungen (49) diesen Standort, vorzugsweise in Uhrposition in Bezug auf das Brustbein, anzeigen.

16. Verfahren gemäß einem der vorstehenden Ansprüche,
dadurch gekennzeichnet,
daß die Anweisungen bezüglich der Bedienung, insbesondere der Positionierung, der Stellung und des Beibehaltens der Stellung, des Behandlungsstuhles (1) oder der Behandlungsliege (1) oder einer OP- oder Behandlungsleuchte (42) per Sprache gegeben, von einem Mikrophon (50) empfangen und an eine Spracherkennungs- und Ausgabeeinheit weitergeleitet werden.

17. Vorrichtung zur behandlungsgerechten Lagerung eines Patienten, insbesondere zur Durchführung eines Verfahrens gemäß einem der vorstehenden Ansprüche, mit einem Behandlungsstuhl (1) bzw. einer Behandlungsliege (1), daran angebrachten Verstellelementen (2, 3, 4) und einer Steuervorrichtung (5) für die Verstellelemente (2, 3, 4), welche jeweils mindestens einen Speicher aufweist, in dem Daten der Verstellelemente (2, 3, 4) für verschiedene Positionen und Stellungen des Behandlungsstuhls (1) bzw. der Behandlungsliege (1) speicherbar sind, dadurch gekennzeichnet, daß zu der Steuervorrichtung (5) für die Verstellelemente (2, 3, 4) jeweils noch mindestens eine Eingabeeinheit (6, 7), ein Mikroprozessor und eine Ausgabeeinheit (8) gehören, wobei in dem Speicher dem jeweils behandelnden Arzt und dem zu behandelnden Bereich eines Patienten zugeordnete Daten speicherbar sind, und wobei diese Daten vorab abgespeichert sind und/oder über die Eingabeeinheit (6, 7) oder ein Mikrophon (50) eingebbar und mittels eines Datenträgers durch die Ausgabeinheit (8) ausgebbar und/oder einlesbar sind.

18. Vorrichtung gemäß Anspruch 17,
dadurch gekennzeichnet,
daß Meßwertaufnehmer, insbesondere für das Gewicht oder die Größe des Patienten oder des Arztes, mit der Steuervorrichtung (5) der Verstellelemente (2, 3, 4) verbunden sind, und daß von den Meßwertaufnehmern erfaßte Daten, insbesondere das Gewicht und/oder die Größe des Patienten und/oder des Arztes in dem Speicher speicherbar sind.

19. Vorrichtung gemäß einem der Ansprüche 17 oder 18,
dadurch gekennzeichnet,
daß die Meßwertaufnehmer an dem Behandlungsstuhl (1) oder der Behandlungsliege (1) angebracht sind und der Meßwertaufnehmer für die Größe des Patienten oder des Arztes an der Längenverstellung einer Kopfstütze (10) des Behandlungsstuhls (1) oder der Behandlungsliege (1) angebracht ist.

20. Vorrichtung gemäß einem der Ansprüche 17, 18 oder 19,
dadurch gekennzeichnet,
daß die Meßwertaufnehmer in der Nähe des Behandlungsstuhls (1) oder der Behandlungsliege (1), vorzugsweise im Zugangsbereich zu dem Behandlungsstuhl (1) oder der Behandlungsliege (1), angeordnet sind und aus einer oder mehreren Lichtschranken oder einem Abstandsmeßgerät und/oder einer im Bodenbereich angeordneten Wägeeinrichtung bestehen.

21. Vorrichtung gemäß Anspruch 17 bis 20,
dadurch gekennzeichnet,
daß weitere Meßwertaufnehmer zur Erfassung der Stellung des zu behandelnden Bereiches des Patienten, insbesondere der Zahn- oder Kieferpartien, in der Nähe des Behandlungsstuhls (1) oder der Behandlungsliege (1) angebracht, mit der Steuervorrichtung (5) der Verstellelemente (2, 3, 4) verbunden und Daten über die räumliche Lage des von den Meßwertaufnehmern erfaßten Bereiches in dem Speicher ablegbar sind.

22. Vorrichtung gemäß Anspruch 21,
daduruch gekennzeichnet,
daß die Meßwertaufnehmer zur Erfassung des zu behandelnden Bereiches aus einer Kamera (38) mit Erfassungseinheiten (39) für die räumliche Position der Kamera (38) mit Weitwinkelobjektiv und Auswertereinheiten (40) zur Auswertung der räumlichen Position der von der Kamera (38) erfaßten Bilder bestehen und die Auswertereinheiten (40) mit der Steuervorrichtung (5) der Verstellelemente verbunden sind.

23. Vorrichtung gemäß Anspruch 21,
dadurch gekennzeichnet,
daß in der Nähe des Behandlungsstuhls (1) oder der Behandlungsliege (1) ein oder mehrere Ultraschallgeber (43) und ein oder mehrere Ultraschallempfänger (44) angeordnet sind, welche mit einer Auswertereinheit verbunden sind, die mit der Steuervorrichtung (5) der Verstellelemente (2, 3, 4) kommuniziert.

24. Vorrichtung gemäß Anspruch 21,
dadurch gekennzeichnet,
daß in der Nähe des Behandlungsstuhls (1) oder der Behandlungsliege (1) den zu behandelnden Bereich ausleuchtende Lichtquellen (42, 48) angeordnet sind und, vorzugsweise in der Nähe der Kopfstütze (10), eine Kamera (45) und/oder mehrere Fotoelemente (46) angeordnet sind, die mit einer Auswertereinheit verbunden sind.

25. Vorrichtung gemäß einem der Ansprüche 17 bis 24,
dadurch gekennzeichnet,
daß in der Nähe des Behandlungsstuhls bzw. der Behandlungsliege oder in einem Sockel (35) bzw. Fußbereich des Behandlungsstuhls (1) bzw. der Behandlungsliege (1) eine Vorrichtung (47) zur Projektion von Lichtzeichen vorgesehen ist, welche mit der Steuervorrichtung (5) der Verstellelemente (2, 3, 4) kommuniziert und mittels der in dem Speicher für die räumliche Position und die Stellung des Behandlungsstuhls (1) bzw. der Behandlungsliege (1) abgespeicherten Daten Lichtzeichen auf den Boden projizierbar sind.

26. Vorrichtung gemäß einem der Ansprüche 17 bis 25,
dadurch gekennzeichnet,
daß in der Nähe des Behandlungsstuhls (1) bzw. der Behandlungsliege (1) ein mit einer Auswertereinheit zur Spracherkennung verbundenes Mikrophon (50) angeordnet ist und diese Auswertereinheit mit der Steuervorrichtung (5) der Verstellelemente (2, 3, 4) in Verbindung steht und per Spracheingabe erfaßte Anweisungen decodierbar und an die Steuervorrichtung weiterleitbar sind.

27. Vorrichtung gemäß einem der Ansprüche 17 bis 26,
dadurch gekennzeichnet,
daß von den zahnärztlichen Geräten und Einrichtungen zusätzlich zu dem Behandlungsstuhl (1) bzw. der Behandlungsliege (1) wenigstens die OP- oder Behandlungsleuchte (42) durch die Eingabeeinheit (6, 7) oder den Mikroprozessor, insbesondere per Spracheingabe über das Mikrophon (50), steuerbar ist.

28. Vorrichtung nach einem der Ansprüche 17 bis 27, dadurch gekennzeichnet, daß zur Beibehaltung der behandlungsgerechten Lagerungsposition bei patientenseitiger Änderung derselben eine automatische und/oder sprachsteuerbare Behandlungsstuhl-Nachführung, vorzugsweise mit Hilfe der Kamera (38), vorgesehen ist.

29. Vorrichtung nach einem der Ansprüche 17 bis 28, dadurch gekennzeichnet, daß zwischen Behandler und Behandlungsstuhl (1) eine zusätzliche optische Kontrolleinrichtung vorgesehen ist, durch die der Behandlungsstuhl bei Änderung der Behandler-Uhrposition automatisch neu ausrichtbar ist.

## Claims

1. A method for supporting a patient in a proper position for a treatment, particularly for a dental and/or orosurgical and/or orthodontic treatment, wherein a patient to be treated is positioned in a specific position on a treating chair (1) or a treating couch (1)
characterized in that
a region in which the patient is to be treated, particularly the dental or jaw region, is movable by the treating chair (1) or treating couch (1) to a spatial position which is defined by the height of the treating physician and which has previously been stored for the treating physician or which is stored by the treating physician, and in that defined spatial position the orientation of that region in which the patient is to be treated is adjusted in dependence on predetermined stored parameters for each of different treatments, particularly of the tooth and jaw regions.

2. A method according to claim 1,
characterized in that the elevation of the defined spatial position of that region in which the patent is to be treated corresponds approximately to the elevation of the underarm of the treating physician when that underarm extends from the body of the physician at an angle of about 90° whereas his or her upper arm lies against the trunk of the physician.

3. A method according to claim 1 or 2,
characterized in that
during a movement of the patient to the position for the treatment the head of the patient is vertically and laterally inclined in a position defined by a headrest (10), which is attached to the treating chair (1) or treating couch (1) and is movable by a motor and preferably provided with a concentric cushion, which is soft-hard from the inside to the outside.

4. A method, according to any of the preceding claims, wherein the spatial position and orientation of that region in which the patent is to be treated are adjusted or more accurately adjusted in that measured parameters, such as particularly the weight or height of the patient, are detected by measuring sensors, the detected parameters are associated with predetermined positions of the treating chair (1) or treating couch (1), and the treating chair (1) or treating couch (1) is subsequently moved to said positions.

5. A method according to claim 4,
characterized in that
the defined spatial position for a given treating physician is determined in that the measuring sensors detect the height of the treating physician and compute the defined spatial position in dependence on said height.

6. A method according to claim 4 or 5,
characterized in that
the respective parameters of the patient are detected by measuring sensors which are provided on the treating chair (1) or treating couch (1) and particularly consist of instruments for measuring weight or pressure, when the patient occupies the treating chair (1) or treating couch (1).

7. A method according to claim 6,
characterized in that
the height of the patient is detected in that the extent of the longitudinal displacement of the headrest (10) or the position of the head of the patient on the headrest (10) is measured.

8. A method according to any of claims 1 to 7,
characterized in that
the parameters are detected by the measuring sensors in that measuring sensors which are spaced from the treating chair (1) or treating couch (1) and particularly consist of an instrument for measuring weight and length are used to detect the weight or height before the patient occupies the treating chair (1) or treating couch (1).

9. A method according to any of the preceding claims, wherein the position of that region in which the patient is to be treated, particularly of the tooth or jaw regions, is adjusted or still more accurately adjusted by the treating chair (1) or treating couch (1) in that further parameters of the patient are detected by a direct measurement of the spatial position and/or the spatial dimensions of the region which is to be treated and are compared with previously stored values of prescribed positions and the patient is moved to a position which corresponds to the predetermined stored prescribed position.

10. A method according to claim 9,
characterized in that the direct measurement
of the spatial position and/or the spatial dimensions of that region in which the patient is to be treated is effected in that a distance-measuring instrument measures the position of the maxillary arch and/or mandibular arch or of the tooth arch (20, 21) or the position of the soft tissues which cover the maxillary or mandibular arch.

11. A method according to claim 10,
characterized in that
the distance-measuring instrument consists of a camera (38), which is to be moved to or into the oral cavity of the patient and which has preferably a wide-angle lens, the spatial position of that camera is detected and evaluated and the camera optically detects the position of the jaw arches and/or the position of the tooth arches (20, 21) and said optically detected position is evaluated.

12. A method according to claim 9 or 10,
characterized in that
the direct measurement of the spatial position and/or the spatial dimensions of that region in which the patient is to be treated is effected in that the spatial reflections of light from a bite-on plate held by the patient with his or her teeth or his or her jaw or from a reflecting and preferably fluorescent layer which has been applied to the lips of the patient are detected and are subsequently evaluated by a camera (38, 45) and/or a plurality of photovoltaic cells (4, 6).

13. A method according to any of the preceding claims,
characterized in that that region which is to be treated, particularly the tooth and/or jaw regions, remains or remain substantially stationary in the defined spatial position during a change of the position of the patient.

14. A method according to claim 13,
characterized in that
position control elements (2, 3, 4), in particular actuators of said elements (2, 3, 4), of the treating chair (1) or treating couch (1) are actuated in such a coordination that only a simple position control movement is imparted by a given position control element (2, 3, 4) so that the treating chair (1) or treating couch (1) performs only a single position control movement from a previous position to a new position and those position control elements (2, 3, 4) which are actuated at a time are actuated substantially during the same time.

15. A method according to any of the prece
ding claims,
characterized in that light marks which indicate the optimum location at least of the treating physician are projected on the floor beside the treating chair (1) or the treating couch (1) and the light marks particularly indicate a larger surface area in which the feet of the treating physician are required to stand, or the prescribed location at least of the feet of the treating physician is directly indicated by the light marks, or luminous means (49) attached to the treating chair (1) or the treating couch (1) indicate that location, preferably in a dial position with reference to the sternum.

16. A method according to any of the preceding claims,
characterized in that
the instructions for the operation, particularly the positioning, the position and the maintenance of the position of the treating chair (1) or treating couch (1) or a work-illuminating lamp (42) are given by voice and received by a microphone (50) and delivered to a voice recognition and output unit.

17. An apparatus for supporting a patient in a proper position for a treatment, particularly for carrying out a method according to any of the preceding claims, comprising a treating chair (1) or a treating couch (1), position control elements (2, 3, 4) attached to said chair or couch, and means (5) for controlling the position control elements (2, 3, 4), which means comprise at least a memory, which memory is adapted to store in association with each other data of the position control elements (2, 3, 4) for different positions and orientations of the treating chair (1) or of the treating couch (1) charachterized in that
said control means (5) for said position control elements (2, 3, 4) respectively comprise at leat an input unit (6, 7) a microprocessor and an output unit (8), said memory being provided for storing data associated to the individual treating physician and a region in which a patient is to be treated, which data have previously been stored and/or can be entered by the input unit (6, 7) or a microphone (50) and can be output and/or read in via the output unit (8) from a data carrier.

18. An apparatus according to claim 17,
characterized in that
measuring sensors, particularly for the weight or the height of the patient or the physician, are connected to the means (5) for controlling the position control elements (2, 3, 4), and that data detected by the measuring sensors, particularly the weight and/or height of the patient and/or physician, are adapted to be stored in the memory.

19. An apparatus according to claim 17 or 18,
characterized in that
the measuring sensors are attached to the treating chair (1) or treating couch (1) and the sensor for measuring the height of the patient or of the physician is attached to the means for the longitudinal adjustment of a headrest (10) of the treating chair (1) or treating couch (1).

20. An apparatus according to any of claims 17, 18 or 19,
characterized in that
the measuring sensors are arranged near the treating chair (1) or treating couch (1), preferably in the region from which the treating chair (1) or the treating couch (1) is accessible, and consist of one or more light barriers or a distance-measuring instrument and/or of weighing means arranged adjacent to the floor.

21. An apparatus according to claims 17 to 20,
characterized in that further measuring sensors for detecting the position of the region in which the patient is to be treated, particularly of the tooth or jaw regions, are arranged near the treating chair (1) or treating couch (1) and are connected to the means (5) for controlling the position control elements (2, 3, 4) and data concerning the spatial position of the region which has been detected by the measuring sensors are adapted to be stored in the memory.

22. An apparatus according to claim 21,
characterized in that
the measuring sensors for detecting the region to be treated consist of a camera (38) provided with units (39) for detecting the spatial position of the camera (38), which comprises a wide-angle lens, and evaluating units (40) for evaluating the spatial position of the images which have been recorded by the camera (38), and the evaluating units (40) are connected to the means (5) for controlling the position control elements.

23. An apparatus according to claim 21,
characterized in that
one or more ultrasonic generators (43) and one or more ultrasonic receivers (44) are arranged near the treating chair (1) or treating couch (1) and are connected to an evaluating unit, which communicates with the means (5) for controlling the position control elements (2, 3, 4).

24. An apparatus according to claim 21,
characterized in that
light sources (42, 48) which illuminate the region to be treated are arranged near the treating chair (1) or treating couch and a camera (45) and/or other photovolaic cells (46), which are connected to an evaluating unit, are preferably arranged near the headrest (10).

25. An apparatus according to any of claims 17 to 24,
characterized in that
means (47) for projecting light marks are provided near the treating chair (1) or treating couch (1) and said means (47) communicate with the means (5) for controlling the position control elements (2, 3, 4) and are adapted to project light marks on the floor in dependence on the data which concern the spatial position and orientation of the treating chair (1) or treating couch (1) and have been stored in the memory.

26. An apparatus according to any of claims 17 to 25,
characterized in that
a microphone (50) which is connected to an evaluating unit for voice recognition is arranged near the treating chair (1) or treating couch (1), said evaluating unit is connected to the means (5) for controlling the position control elements (2, 3, 4) and instructions entered by voice input are adapted to be decoded and forwarded to the means for controlling.

27. An apparatus according to any of claims 17 to 26,
characterized in that
in addition to the treating chair (1) or the treating couch (1) the dental instruments and means which are adpated to be controlled by the input unit (6, 7) or the microprocessor, particularly by voice input via the microphone, include at least the work-illuminating lamp (42).

28. An apparatus according to any of claims 17 to 27,
characterized in that
automatic and/or voice-controllable means are provided for repositioning the treating chair, preferably with the aid of the camera (38) in order to maintain the patient in the proper position for the treatment if that position is changed by the patient.

29. An apparatus according to any of claims 17 to 28,
characterized in that additional optical control means are provided between the treating person and the treating chair (1) and are adapted to automatically re-align the treating chair when the treating person has changed his or her dial position.

## Revendications

1. Procédé visant à bien positionner un patient, en particulier pour le traitement de chirurgie dentaire et/ou de chirurgie maxillaire et/ou d'orthodontie, avec lequel un patient à traiter est positionné sur un fauteuil inclinable (1) dans une certaine position, caractérisé en ce que, par le fauteuil inclinable (1), on amène une zone à traiter du patient, en particulier la partie de dent ou de maxillaire, dans une position dans l'espace définie par la taille du médecin traitant, position qui est mémorisée auparavant pour le médecin traitant concerné ou est mémorisée par le médecin traitant, et en ce que, dans cette position définie dans l'espace et pour des traitements respectivement différents, en particulier des parties de dent et/ou des parties de maxillaire, la position de la zone à traiter du patient est réglée sur la base de paramètres mémorisés déterminés auparavant.

2. Procédé selon la revendication 1, caractérisé en ce que la hauteur de la position définie dans l'espace de la zone à traiter correspond à peu près à la hauteur de l'avant-bras éloigné à 90° environ du corps du médecin traitant avec le bras le long du corps.

3. Procédé selon la revendication 1 ou 2, caractérisé en ce que, lors du déplacement du patient dans la position pour le traitement, la position de la tête du patient est inclinée aussi bien verticalement que latéralement par un appui-tête (10) disposé sur le fauteuil inclinable (1), de préférence mobile grâce à un moteur, avec rembourrage souple à dur de l'intérieur vers l'extérieur, de préférence concentrique.

4. Procédé avec lequel la position dans l'espace et la position de la zone à traiter du patient sont réglées ou ajustées de façon encore plus précise par le fait que des paramètres mesurés, comme en particulier le poids ou la taille du patient, sont enregistrés par des capteurs de mesure, et les paramètres enregistrés sont attribués à des positions définies avant du fauteuil inclinable (1) dans lesquelles le fauteuil inclinable (1) est amené ensuite.

5. Procédé selon la revendication 4, caractérisé en ce que la position définie dans l'espace pour le médecin traitant concerné est obtenue par le fait que les capteurs de mesure enregistrent la taille du médecin traitant et calculent à partir de cette taille la position définie dans l'espace.

6. Procédé selon la revendication 4 ou 5, caractérisé en ce que les paramètres respectifs du patient sont enregistrés par des capteurs de mesure disposés sur le fauteuil inclinable (1), en particulier des appareils de mesure de poids ou de pression ou un appareil de mesure de longueur, après que le patient ait pris place sur le fauteuil inclinable (1).

7. Procédé selon la revendication 6, caractérisé en ce que la taille du patient est enregistrée par le fait qu'on mesure la longueur du déplacement de l'appui-tête (10) ou l'emplacement de la tête du patient sur l'appui-tête (10).

8. Procédé selon l'une quelconque des revendications 1 à 7, caractérisé en ce que les paramètres sont enregistrés par les capteurs de mesure par le fait que des capteurs de mesure séparés dans l'espace du fauteuil inclinable (1), en particulier un appareil de mesure de poids ou de longueur, enregistrent le poids ou la taille, avant que le patient ait pris place sur le fauteuil inclinable (1).

9. Procédé selon l'une quelconque des revendications susmentionnées, avec lequel la position de la zone traitée du patient, en particulier des parties de dent ou de maxillaire, est réglée ou ajustée de façon encore plus précise par le fauteuil inclinable (1) par le fait que d'autres paramètres du patient sont enregistrés par une mesure directe de l'emplacement dans l'espace et/ou des dimensions dans l'espace de la zone à traiter, sont comparés avec des valeurs mémorisées auparavant d'emplacements prévus et le patient est déplacé dans une position correspondant à l'emplacement prédéfini et mémorisé.

10. Procédé selon la revendication 9, caractérisé en ce que la (les) mesure(s) directe(s) de l'emplacement dans l'espace et/ou des dimensions dans l'espace de la zone à traiter du patient est ou sont effectuées par le fait qu'un appareil de mesure de distance mesure l'emplacement de l'arc mandibulaire supérieur et/ou de l'arc mandibulaire inférieur ou de l'arcade dentaire (20, 21) ou l'emplacement des parties molles recouvrant l'arc mandibulaire supérieur ou l'arc mandibulaire inférieur.

11. Procédé selon la revendication 10, caractérisé en ce que l'appareil de mesure de distance comprend une caméra (38) guidée sur ou dans la cavité buccale du patient, qui présente de préférence un objectif grand angle et dont la position dans l'espace est enregistrée et analysée et dont l'enregistrement optique de l'emplacement des arcs mandibulaires et/ou des arcades dentaires (20, 21) est analysé.

12. Procédé selon la revendication 9 ou 10, caractérisé en ce que la mesure directe de l'emplacement dans l'espace et/ou des dimensions dans l'espace de la zone à traiter du patient est effectuée par le fait que les réflexions dans l'espace sont enregistrées sur une plaque occlusale maintenue par le patient avec ses dents ou son maxillaire ou sur une couche réfléchissante, de préférence fluorescente, portée sur les lèvres du patient, et analysées ensuite par une caméra (38, 45) et/ou plusieurs cellules photoélectriques (46).

13. Procédé selon l'une quelconque des revendications susmentionnées, caractérisé en ce que, en modifiant la position du patient, la zone à traiter, en particulier les parties de dent et/ou de maxillaire, reste(nt) sensiblement de façon fixe à la position définie dans l'espace.

14. Procédé selon la revendication 13, caractérisé en ce que des éléments de réglage (2, 3, 4), en particulier des actionneurs des éléments de réglage (2, 3, 4) du fauteuil inclinable (1), sont actionnés de façon coordonnée de telle façon qu'un seul mouvement de réglage est effectué par l'élément de réglage (2, 3, 4) respectif ou ses actionneurs, de sorte que le fauteuil inclinable (1) n'effectue qu'un seul mouvement de réglage à partir d'une ancienne position dans une nouvelle position et les actionneurs ou éléments de réglage (2, 3, 4) respectivement actionnés sont actionnés dans le cas présent sensiblement pendant le même temps.

15. Procédé selon l'une quelconque des revendications susmentionnées, caractérisé en ce que, au moins pour le médecin traitant, on projette sur le sol à côté du fauteuil inclinable (1) des signaux lumineux qui indiquent l'emplacement optimal au moins du médecin traitant, moyennant quoi en particulier soit une zone plane assez grande dans laquelle doivent se trouver les pieds au moins du médecin traitant soit la position prévue au moins des pieds du médecin traitant sont indiquées directement par les signaux lumineux, ou en ce que des dispositifs lumineux (49) disposés sur le fauteuil inclinable (1) indiquent cet emplacement, de préférence dans la position d'un cadran de montre par rapport au sternum.

16. Procédé selon l'une quelconque des revendications susmentionnées, caractérisé en ce que les directives concernant la manipulation, en particulier le positionnement, la position et la conservation de la position, du fauteuil inclinable (1) ou d'une lampe OP ou lampe de traitement (42) sont données par la parole, reçues par un microphone (50) et transmises à une unité de reconnaissance vocale et unité de sortie.

17. Dispositif visant à bien positionner un patient pour le traiter, en particulier pour l'application d'un procédé selon l'une des revendications susmentionnées, avec un fauteuil inclinable (1), des éléments de réglage (2, 3, 4) disposés dessus et un dispositif de commande (5) pour les éléments de réglage (2, 3, 4), qui présente respectivement au moins une mémoire dans laquelle on peut stocker des données des éléments de réglage (2, 3, 4) pour différentes positions du fauteuil inclinable (1), caractérisé en ce que le dispositif de commande (5) pour les éléments de réglage (2, 3, 4) comprend encore au moins une unité d'entrée (6, 7), un microprocesseur et une unité de sortie (8), moyennant quoi on peut stocker dans la mémoire des données affectées au médecin traitant concerné et à la zone à traiter d'un patient, et moyennant quoi ces données sont mémorisées auparavant et/ou peuvent être entrées par l'unité d'entrée (6, 7) ou un microphone (50) et peuvent être éditées et/ou lues au moyen d'un support de données par l'unité de sortie (8).

18. Dispositif selon la revendication 17, caractérisé en ce que des capteurs de mesure, en particulier pour le poids ou la taille du patient ou du médecin, sont reliés au dispositif de commande (5) des éléments de réglage (2, 3, 4), et en ce que des données enregistrées par les capteurs de mesure, en particulier le poids et/ou la taille du patient et/ou du médecin, peuvent être stockées dans la mémoire.

19. Dispositif selon la revendication 17 ou 18, caractérisé en ce que les capteurs de mesure sont disposés sur le fauteuil inclinable (1) et le capteur de mesure pour la taille du patient ou du médecin est disposé sur le système de réglage en longueur d'un appui-tête (10) du fauteuil inclinable (1).

20. Dispositif selon l'une quelconque des revendications 17, 18 ou 19, caractérisé en ce que les capteurs de mesure sont disposés à proximité du fauteuil inclinable (1), de préférence dans la zone d'accès du fauteuil inclinable (1), et comprennent une ou plusieurs barrières photoélectriques ou un appareil de mesure de distance et/ou un dispositif de pesée disposé dans la zone du sol.

21. Dispositif selon la revendication 17 à 20, caractérisé en ce que d'autres capteurs de mesure pour l'enregistrement de la position de la zone à traiter du patient, en particulier des parties de dent ou de maxillaire, sont disposés à proximité du fauteuil inclinable (1), sont reliés au dispositif de commande (5) des éléments de réglage (2, 3, 4) et des données sur l'emplacement dans l'espace de la zone enregistrée par les capteurs de mesure peuvent être déposées dans la mémoire.

22. Dispositif selon la revendication 21, caractérisé en ce que les capteurs de mesure pour l'enregistrement de la zone à traiter comprennent une caméra (38) avec des unités d'enregistrement (39) pour la position dans l'espace de la caméra (38) avec objectif grand angle et des unités d'analyse (40) pour l'analyse de la position dans l'espace des images enregistrées par la caméra (38) et les unités d'analyse (40) sont reliées au dispositif de commande (5) des éléments de réglage.

23. Dispositif selon la revendication 21, caractérisé en ce que, à proximité du fauteuil inclinable (1), sont disposés un ou plusieurs générateurs ultrasoniques (43) et un ou plusieurs récepteurs ultrasoniques (44) reliés à une unité d'analyse qui communique avec le dispositif de commande (5) des éléments de réglage (2, 3, 4).

24. Dispositif selon la revendication 21, caractérisé en ce que, à proximité du fauteuil inclinable (1), sont disposées des sources lumineuses (42, 48) éclairant la zone à traiter, et, de préférence à proximité de l'appui-tête (10), sont disposées une caméra (45) et/ou plusieurs cellules photoélectriques (46) qui sont reliées à une unité d'analyse.

25. Dispositif selon l'une quelconque des revendications 17 à 24, caractérisé en ce que, à proximité du fauteuil inclinable ou dans un socle (35) ou la zone du piétement du fauteuil inclinable (1) est prévu un dispositif (47) pour la projection de signaux lumineux qui communique avec le dispositif de commande (5) des éléments de réglage (2, 3, 4) et des signaux lumineux peuvent être projetés sur le sol au moyen des données stockées dans la mémoire pour la position dans l'espace et la position du fauteuil inclinable (1).

26. Dispositif selon l'une quelconque des revendications 17 à 25, caractérisé en ce qu'à proximité du fauteuil inclinable (1) est disposé un microphone (50) relié à une unité d'analyse pour la reconnaissance vocale et cette unité d'analyse est en liaison avec le dispositif de commande (5) des éléments de réglage (2, 3, 4) et des instructions enregistrées par entrée vocale peuvent être décodées et transmises au dispositif de commande.

27. Dispositif selon l'une quelconque des revendications 17 à 26, caractérisé en ce que, sur les appareils et équipements de dentiste et en plus du fauteuil inclinable (1), au moins la lampe OP ou la lampe de traitement (42) peut être commandée par l'unité d'entrée (6, 7) ou le microprocesseur, en particulier par entrée vocale au moyen du microphone (50).

28. Dispositif selon l'une quelconque des revendications 17 à 27, caractérisé en ce que, pour conserver la position adaptée au traitement, il est prévu en cas de modification de cette position par le patient un guidage automatique et/ou contrôlable par la parole du fauteuil inclinable, de préférence à l'aide de la caméra (38).

29. Dispositif selon l'une quelconque des revendications 17 à 28, caractérisé en ce que, entre le médecin traitant et le fauteuil inclinable (1), il est prévu un système de contrôle optique supplémentaire par lequel le fauteuil inclinable peut être réorienté automatiquement en cas de variation de la position sur le cadran de montre du médecin traitant.
